# FASCICULE DE BREVET EUROPEEN

(11) **EP 1 783 296 B1**
(45) Date de publication et mention de la délivrance du brevet: **02.07.2008**
(21) Numéro de dépôt: 06291641.6
(22) Date de dépôt: 20.10.2006
(51) Int. Cl.: E04D 13/158

(54) **Dispositif de fixation d'un habillage de débordement de toiture**
Haltevorrichtung für Dachtraufenblenden
Roof eaves trim soffit attachment device

(30) Priorité: 02.11.2005 FR 0511169
(43) Date de publication de la demande: 09.05.2007
(73) Titulaire: Raccords et Plastiques Nicoll, 49300 Cholet (FR)
(72) Inventeur: Le Teigner, Thierry, 49450 Villedieu La Blouere (FR); Yvai, Fabien, 49300 Cholet (FR)
(74) Mandataire: Laget, Jean-Loup

(56) Documents cités:
- WO-A-93/08343
- DE-A1- 3 402 594
- DE-U1- 9 017 578
- FR-A- 2 726 593
- GB-A- 2 291 077
- GB-A- 2 388 615
- JP-A- 2000 282 651
- US-A- 4 622 785
- US-B1- 6 749 156

## Description

La présente invention a pour objet un habillage de débordement de toiture d'un bâtiment.

Traditionnellement, les habillages de débordement de toiture comportent un ensemble de planches en bois ou en matières plastiques, disposées de sorte à former un caisson sous le débordement de toiture, fixées aux extrémités débordantes de la structure de la charpente, par exemple aux chevrons ou au fermettes, et joignant la maçonnerie. Les habillages de débordement de toiture permettent de préserver des intempéries les parties structurelles en bois de la charpente, tout en offrant un niveau de finition plus avantageux que celles-ci pour l'esthétique finale de la construction.

La partie verticale du caisson, appelée planche d'égout, est généralement fixée aux chevrons ou aux fermettes par l'intermédiaire de platines de fixation. La partie inférieure horizontale, appelée planche de sous-face est généralement maintenue dans une glissière constituée par deux rainures opposées, l'une incorporée à la planche d'égout, et l'autre incorporée à un profilé de maintien disposé le long de la maçonnerie.

La planche d'égout et la planche de sous-face doivent pouvoir coulisser librement entre leurs points de fixation, pour éviter que les dilatations et les retraits dus aux variations de température ambiante n'engendrent des efforts susceptibles de provoquer des déformations inesthétiques et préjudiciables à la longévité de l'installation.

Dans le cas de la planche de sous-face, le mode d'assemblage en glissière procure sans difficultés le degré de liberté souhaité pour annuler les efforts de dilatation.

Dans le cas de la planche d'égout, une liaison coulissante est parfois réalisée par une ou plusieurs rainure(s) en forme de T intégrée(s) à la face arrière de la planche, dans laquelle (lesquelles) coulissent des éléments de fixation des platines de fixation. Dans ce cas, les éléments de fixation sont introduits dans la ou les rainure(s) de la planche d'égout par une extrémité de celle-ci. Un certain nombre de platines de fixation sont ainsi disposées le long de la face arrière de la planche d'égout, à intervalles réguliers sensiblement égaux aux espaces qui séparent les chevrons ou les fermettes. Ainsi, lorsque la planche d'égout est hissée à l'endroit prévu pour sa fixation, c'est-à-dire sur chant, en position verticale, contre l'extrémité des chevrons ou des fermettes, les platines de fixation se trouvent intercalées entre ces derniers et peuvent par coulissement être plaquées contre les surfaces prévues, pour leur fixation définitive.

Un habillage de débordement de toiture selon le préambule de la revendication 1 est décrit dans GB-A-2388615.

L'assemblage des platines de fixation et de la planche d'égout demande un important travail de préparation, réalisé par un installateur au sol ou sur un échafaudage, nécessitant une prise de cotes et des manipulations longues consistant à faire coulisser un nombre important de platines de fixation sur une grande longueur de rainures.

Outre le risque d'erreurs dans le pré-positionnement des platines de fixation, la manipulation de la planche d'égout ainsi équipée devient délicate au moment du transfert vers les points de fixation. En effet, une platine de fixation malencontreusement décalée ne peut pas être remise dans l'intervalle initialement prévu pour sa fixation sans démonter l'ensemble de la planche d'égout.

De plus, du fait de leur introduction par l'extrémité de la ou des rainure(s), il n'est pas possible d'introduire des platines de fixation supplémentaires dans les zones centrales après la pose de l'ensemble sans démonter une partie importante de l'ouvrage. Il est par conséquent difficile de procéder à des ajustements qui apparaissent parfois nécessaires en cours d'installation, tels que le renforcement local du maintien de la planche d'égout, la correction de sa déformation, le remplacement d'une platine de fixation défectueuse, qui cède au moment du serrage des vis ou du clouage, ou le décalage volontaire d'un point de fixation lorsque le support s'avère malsain, etc.

La présente invention a pour but de proposer un dispositif de fixation d'un habillage de débordement de toiture d'un bâtiment qui évite au moins certains des inconvénients précités et qui apporte à l'installateur un gain de temps, un confort de pose et l'assurance de pouvoir à tout moment corriger la qualité de son ouvrage sans remettre en question le travail précédemment effectué.

A cet effet, l'invention a pour objet un habillage de débordement de toiture d'un bâtiment, ledit habillage de débordement de toiture comportant une planche d'égout, une planche de sous-face et au moins deux platines de fixation, chacune desdites platines de fixation comportant au moins deux éléments de fixation aptes à coopérer avec des éléments de maintien de la face arrière de ladite planche d'égout, caractérisé en ce que lesdites platines de fixation sont mobiles en rotation par rapport auxdits éléments de maintien, entre une position de libération, dans laquelle ladite platine de fixation est libérable de ladite planche d'égout, et une position de verrouillage, dans laquelle ladite platine de fixation est solidaire de ladite planche d'égout dans une direction perpendiculaire à l'axe longitudinal de ladite planche d'égout.

Avantageusement, lesdits éléments de maintien comprennent une rainure disposée sensiblement dans la direction longitudinale de ladite planche d'égout, ladite rainure présentant une section transversale sensiblement en forme de T, lesdits éléments de fixation étant aptes à être insérés dans ladite rainure lorsque ladite platine de fixation est inclinée par rapport à l'axe longitudinal de ladite planche d'égout, ce qui correspond à ladite position de libération, les éléments de fixation étant aptes à se trouver bloqués dans ladite rainure lorsque, après l'insertion dans la rainure, la platine de fixation effectue une rotation l'amenant dans une position perpendiculaire à l'axe longitudinal de la planche d'égout, ce qui correspond à la position de verrouillage.

Selon un mode de réalisation de l'invention, lesdits éléments de maintien comprennent au moins deux rainures disposées de manière sensiblement parallèle l'une à l'autre, dans la direction longitudinale de ladite planche d'égout, chacune desdites rainures présentant une section transversale sensiblement en forme de T, lesdits éléments de fixation étant aptes à être insérés respectivement dans chacune desdites rainures lorsque la platine de fixation est inclinée par rapport à l'axe longitudinal de ladite planche d'égout, ce qui correspond à ladite position de libération, lesdits éléments de fixation étant aptes à se trouver respectivement bloqués dans chacune desdites rainures lorsque, après l'insertion dans les rainures, la platine de fixation effectue une rotation l'amenant dans une position perpendiculaire à l'axe longitudinal de la planche d'égout, ce qui correspond à la position de verrouillage.

De préférence, chacun desdits éléments de fixation peut être inséré dans chacune desdites rainures, de manière à permettre deux positions opposées de la platine de fixation par rapport à la planche d'égout.

Selon un mode de réalisation de l'invention, ladite platine de fixation est en plastique.

Avantageusement, dans ce cas, chacun desdits éléments de fixation a une forme sensiblement trapézoïdale, les deux côtés parallèles du trapèze étant inclinés par rapport à l'axe reliant le centre desdits deux éléments de fixation.

De préférence, lesdits éléments de fixation ont une largeur inférieure à la largeur d'entrée de chacune desdites rainures et une longueur supérieure à la largeur d'entrée de chacune des rainures.

Selon un mode de réalisation de l'invention, la platine de fixation comporte des orifices de vissage ou de clouage, pour permettre la fixation de la platine de fixation sur la charpente du bâtiment, un orifice de vissage ou de clouage comportant une zone interne médiane dans laquelle une vis ou un clou peut être inséré sensiblement sans effort, ladite zone interne médiane comportant un passage restreint adapté pour assurer un serrage de la vis ou du clou permettant son maintien dans ledit orifice de vissage ou de clouage.

Avantageusement, la platine de fixation comporte un méplat apte à générer un frottement dans une rainure, lorsque, étant engagée dans ladite rainure en position inclinée de libération, ladite platine de fixation effectue la rotation destinée à l'amener en position de verrouillage, l'effort passager supplémentaire provoqué par ledit frottement créant un point dur qui empêche le mouvement inverse de se produire de façon involontaire.

De préférence, la platine de fixation a un contour dissymétrique.

Selon un mode de réalisation de l'invention, ladite platine de fixation présente sur sa surface d'appui avec ladite planche d'égout des bossages aptes à déformer élastiquement ladite planche d'égout pour augmenter l'effort nécessaire à la rotation de la platine de fixation au début du mouvement de rotation, évitant un mouvement involontaire inverse, et annulant le jeu de l'assemblage entre ladite planche d'égout et ladite platine de fixation en position de verrouillage. L'annulation du jeu d'assemblage a pour effet d'affermir le maintien de la planche d'égout sans perturber la fonction glissière dudit assemblage, dans l'axe longitudinal de ladite planche d'égout.

Selon un autre mode de réalisation de l'invention, la platine est en métal.

Avantageusement, dans ce cas, les éléments de fixation sont réalisés par emboutissage, pliage et découpage de métaux en feuille.

De préférence, la platine de fixation comporte une partie plane et un accessoire, ladite partie plane comportant des fentes, chaque fente étant apte à permettre l'assemblage dudit accessoire avec ladite partie plane.

Avantageusement, l'accessoire comporte une languette de retenue apte à être déformée après emboîtement de l'accessoire dans la partie plane pour verrouiller l'assemblage.

Selon un mode de réalisation de l'invention, dans lequel la planche de sous-face est montée avec l'un de ses bords dans une rainure de la face arrière de la planche d'égout et l'autre bord dans une rainure d'un profilé de maintien fixé au bâtiment, la courbure de l'extrémité du flanc supérieur de ladite rainure du profilé de maintien est dirigée vers l'intérieur, de manière à préserver une distance entre ladite planche de sous-face et une tête de vis utilisée pour la fixation du profilé de maintien audit bâtiment.

Avantageusement, le flanc inférieur de ladite rainure du profilé de maintien est déformable et rappelé élastiquement en direction de la planche de sous-face, pour permettre, en combinaison avec ledit flanc supérieur, un maintien efficace de ladite planche de sous-face.

L'invention sera mieux comprise, et d'autre buts, détails, caractéristiques et avantages de celle-ci apparaîtront plus clairement au cours de la description explicative détaillée qui va suivre, de plusieurs modes de réalisation de l'invention donnés à titre d'exemples purement illustratifs et non limitatifs, en référence aux dessins schématiques annexés.
Sur ces dessins :
- la figure 1 est une vue simplifiée en coupe transversale d'un habillage de débordement de toiture selon un mode de réalisation de l'invention ;
- les figures 2 et 3 sont des vues similaires à la figure 1 montrant des variantes de disposition de l'habillage de débordement de toiture ;
- la figure 4 est une vue simplifiée en perspective d'une platine de fixation de l'habillage de toiture de la figure 1 ;
- la figure 5 est une vue agrandie de la zone V de la figure 4 ;
- la figure 6 est une autre vue simplifiée en perspective de la platine de fixation de la figure 4 ;
- la figure 7 est une vue agrandie de la zone VII de la figure 6 ;
- la figure 8 est une vue simplifiée en perspective montrant un assemblage entre la planche d'égout et la platine de fixation ;
- la figure 9 est une vue similaire à la figure 8 montrant une variante d'assemblage possible entre la planche d'égout et la platine de fixation ;
- la figure 10 est une vue simplifiée en coupe montrant un profilé de maintien de l'habillage de débordement de toiture de la figure 1 ;
- la figure 11 est une vue simplifiée en perspective de la partie plane d'une platine de fixation selon un deuxième mode de réalisation de l'invention ;
- la figure 12 est une vue simplifiée en perspective d'un accessoire de la platine de fixation selon le deuxième mode de réalisation.
- la figure 13 est une vue simplifiée en perspective de la platine de fixation selon le deuxième mode de réalisation ;
- la figure 14 est une vue similaire à la figure 8 pour le deuxième mode de réalisation ; et
- la figure 15 est une vue similaire à la figure 9 pour le deuxième mode de réalisation.

En se référant aux figures 1 à 7, on va maintenant décrire un premier mode de réalisation de l'invention.

En se référant à la figure 1, on voit une partie d'un bâtiment 1 comportant un toit, dont la portion représentée sur la figure 1 constitue un débordement de toiture 2, et un mur 3. Sous le débordement de toiture 2 est disposé un habillage 4 de débordement de toiture 2.

L'habillage 4 comporte une planche d'égout 5, disposée à proximité de l'extrémité libre 2a du débordement de toiture 2 et s'étendant par exemple dans une direction sensiblement verticale. La planche d'égout 5 est maintenue en position par des platines de fixation 6 fixées à des chevrons 7 correspondants du bâtiment 1.

L'habillage 4 comporte une planche de sous-face 8, dont l'un des bords 8a est inséré dans une rainure 9 de la face arrière 10 de la planche d'égout 5 et dont le bord opposé 8b est inséré dans une rainure 11 d'un profilé de maintien 12. Le profilé de maintien 12 est fixé sur un tasseau 13 du bâtiment 1. La planche de sous-face 8 est par exemple disposée dans une direction sensiblement horizontale.

On notera que la planche d'égout 5 est généralement placée en position sensiblement verticale, tandis que la planche de sous-face 8 peut indifféremment être placée à l'horizontale ou en pente, généralement parallèle à la pente du toit, selon un mode alors appelé « rampant ». Les figures 2 et 3 montrent des variantes de disposition du dispositif d'habillage de débordement de toiture.

Les figures 4 et 6 montrent la platine de fixation 6, réalisée en matière plastique, qui a globalement une forme d'équerre. La platine 6 comporte deux taquets 14 et 15, formant éléments de fixation, destinés à s'engager dans des rainures 16 et 17 (figure 8) prévues dans la face arrière 10 de la planche d'égout 5, tel que cela sera décrit en détail plus loin.

La platine 6 possède un contour dissymétrique qui lui permet d'atteindre des zones de fixation éloignées dans l'une ou l'autre direction selon le sens de montage choisi, tout en conservant un encombrement réduit dans l'autre direction.

La platine 6 possède un contour qui présente des évidements permettant d'éviter d'interférer avec des éléments environnants, tels que des liteaux de basculement, lorsque la planche d'égout est fixée au plus haut niveau du débordement de toit, au contact de la couverture, ou lorsque la planche de sous-face est installée de façon dite « rampante » (figure 2).

Des orifices de vissage 20 permettent la fixation de la platine de fixation 6 sur la charpente du bâtiment 1, par exemple à l'aide de vis. La figure 7 montre plus en détail un orifice de vissage 20 de la platine 6. L'orifice 20 comporte une zone interne médiane 21 présentant un passage restreint dans lequel une vis (non représentée) peut être insérée sans effort, mais lui procurant, par son espace réduit, un serrage suffisant pour en assurer le maintien et en prévenir la chute lors des manipulations et lors de l'attaque d'un outil de fixation. L'installateur peut ainsi travailler seul dans de bonnes conditions pendant le vissage proprement dit, sachant que ce travail peut s'effectuer en position inconfortable, une main tenant la planche d'égout 5 en alignement, et l'autre main tenant l'outil de fixation. On notera que d'autres moyens de fixation peuvent être utilisés pour fixer la platine 6 sur le bâtiment 1, par exemple des clous.

Les rainures 16, 17 de la face arrière 10 de la planche d'égout 5 sont disposées parallèlement dans la direction longitudinale de la planche d'égout 5. La distance entre les rainures 16, 17 est sensiblement égale à la distance entre les taquets 14, 15. Les rainures 16, 17 ont une section transversale en forme de T.

Les taquets 14, 15 sont de forme sensiblement trapézoidale, de largeur d inférieure à la largeur d'entrée h des rainures, et de longueur L supérieure à la largeur d'entrée h des rainures. Les côtés parallèles 18a et 18b (respectivement 19a et 19b) du taquet 14 (respectivement 15), c'est-à-dire les bases du trapèze, sont inclinés d'un angle α par rapport à un axe A reliant le centre de chacun des taquets 14, 15. Par exemple α est environ égal à 45°.

Sur le taquet 14 (respectivement 15), un méplat 23 (respectivement 24) est disposé sur la face intérieure 25 (respectivement 26) du taquet 14 (respectivement 15), comme cela est également visible sur la figure 5. Le méplat 23, 24 sert à créer un « point dur » pour le verrouillage de la rotation de la platine 6, l'arête 27 du méplat 23 (respectivement 24) générant un frottement supplémentaire dans la rainure 16, 17 de la planche d'égout 6 lorsque le taquet 14 (respectivement 15) est inséré dans la rainure 16, 17.

Pour prévenir la chute de la platine 6 après sa mise en place dans les rainures 16, 17, la platine présente des bossages 30, 31 (figure 6) sur sa face de contact avec la planche d'égout 5. Ces bossages 30, 31 procurent un serrage modéré à l'assemblage. Ce serrage s'opère avec un passage plus résistant lors de la rotation de la platine 6, puis avec un relâchement en fin de rotation, de sorte qu'en position finale, le coulissement reste aisé, tandis que le point dur évite une rotation inverse involontaire.

En se référant à la figure 8, on va maintenant décrire l'assemblage de la platine de fixation 6 et de la planche d'égout 5 selon le premier mode de réalisation. Lorsqu'un installateur place les taquets 14, 15 face aux rainures 16, 17 de manière que les côtés parallèles 18a, 18b, 19a et 19b des taquets 14 et 15 se trouvent sensiblement parallèles aux rainures 16, 17, c'est-à-dire que la platine 6 est inclinée d'un angle α par rapport à l'axe B, parallèle à l'axe longitudinal de la planche d'égout 5, les taquets 14, 15 peuvent être insérés respectivement dans les rainures 16, 17.

Lorsque les taquets 14, 15 ont été insérés respectivement dans les rainures 16, 17 et que l'installateur tourne la platine 6, dans le sens de la flèche 32, de manière à amèner la platine 6 dans une position sensiblement perpendiculaire à l'axe B, les taquets 14, 15 ne peuvent plus sortir des rainures 16, 17. Dans cette position, la liaison entre la platine de fixation 6 et la planche d'égout 5 présente un seul degré de liberté, à savoir la platine de fixation 6 peut se translater le long des rainures 16, 17, c'est-à-dire selon l'axe B.

Ainsi, des platines 6 peuvent être montées sur la face arrière 10 de la planche d'égout 5 à n'importe quel emplacement sans nécessiter l'introduction par l'extrémité de la planche 5, et à n'importe quel moment de la progression du chantier. Cela permet de simplifier le travail de préparation, et de procéder aux ajustements cités plus haut sans démontage, même partiel, de l'ouvrage.

On notera que l'assemblage entre la platine 6 et la planche d'égout 5 est réversible, c'est-à-dire que l'assemblage entre les rainures 16, 17 et les taquets 14, 15 peut être réalisé de manière similaire dans deux positions opposées, obtenues par retournement de la platine de 180 degrés dans un plan parallèle à la planche d'égout 5, tel que cela est représenté sur la figure 9. Cela permet une meilleure adaptation aux différentes configurations des structures porteuses, et aux différentes dimensions des espaces à recouvrir. Les platines de fixation 6 permettent un grand nombre de combinaisons, et peuvent notamment se fixer sur des surfaces verticales, horizontales ou obliques, ce qui permet d'offrir une grande latitude de positionnement de la planche d'égout 5.

Lorsque plusieurs platines de fixation 6 ont été montées sur la planche d'égout 5, l'ensemble est disposé au niveau du débordement de toiture 2 et l'installateur fixe les platines de fixation 6 sur la charpente 7 du bâtiment 1. Lorsque la planche d'égout 5 a été posée, l'installateur pose la ou les planche(s) de sous-face 8.

Pour cela, l'installateur dispose le profilé de maintien 12 le long de la maçonnerie, celui-ci étant par exemple vissé sur un tasseau 13. La rainure 11 du profilé 12 forme, en coopération avec la rainure 9 de la planche d'égout 5, une glissière dans laquelle on peut glisser une ou plusieurs planches de sous-face 8 les unes à la suite des autres, de sorte à constituer une surface d'allure continue fermant la partie basse de l'habillage 4.

Le flanc supérieur 35 de la rainure 11 prévu pour recevoir des vis 36 de fixation au tasseau 13 est relativement rigide et incurvé vers l'intérieur à son extrémité (figure 10). Le rebord 37 proéminent de la rainure 11 maintient les planches de sous-face 8 à l'écart des têtes de vis 36a, de sorte qu'elles ne rencontrent pas d'obstacles lors de leur mise en place par coulissement dans la glissière. Ce rebord 37 proéminent offre de surcroît une surface de contact moindre avec la planche de sous-face 8, limitant ainsi le frottement entre ces éléments, qui coulissent par conséquent de façon plus aisée.

Le flanc inférieur 38 de la rainure 11 est déformable et rappelé élastiquement en direction de la planche de sous-face 8. Le rebord 39 du flanc 38 est disposé de manière sensiblement parallèle à la planche de sous-face 8. Cela permet, en combinaison avec le flanc supérieur 35, un maintien efficace des planches de sous-face 8, notamment en présence de vent.

En se référant aux figures 11 à 13, on va maintenant décrire un deuxième mode de réalisation de la platine de fixation. Les autres éléments constituant le dispositif d'habillage de débordement de toiture sont identiques au premier mode de réalisation et ne seront pas décrits à nouveau.

Ici, la platine de fixation 106 est métallique. La platine comporte une partie plane 140 de forme sensiblement rectangulaire. La partie plane 140 comporte deux paires de crochets 114a, 114b et 115a, 115b, réalisés par découpage et pliage de la plaque métallique formant la partie plane 140. Les paires de crochets 114a, 114b et 115a, 115b sont espacées entre elles de la distance séparant les rainures 16, 17 de la planche d'égout 5. Pour chaque paire 114a, 114b (respectivement 115a, 115b), un crochet 114a (respectivement 115a) est orienté vers le bord inférieur 141 de la partie plane 140, l'autre crochet 114b (respectivement 115b) étant orienté vers le bord supérieur 142 de la partie plane 140.

La partie plane 140 comporte une pluralité de fentes 143 de directions différentes, par exemple transversale et longitudinale.

La platine 106 comporte un accessoire métallique 145. L'accessoire 145 a sensiblement une forme de L, la petite barre 146 du L étant destinée à être emboîtée dans une fente 143 de la partie plane 140. La pluralité de fentes 143 permet d'obtenir un grand nombre de configurations. L'accessoire 145 est rendu solidaire de la partie plane 140, après son insertion dans une fente 143, par pliage ou torsion d'une languette de retenue 147, ce qui évite le démontage accidentel de ces deux composants 140, 145 lors de manipulations ultérieures. L'accessoire 145 comporte des orifices de vissage 148 pour la fixation de la platine de fixation 106 au bâtiment 1.

En se référant à la figure 14, on va maintenant décrire l'assemblage de la platine de fixation 106 et de la planche d'égout 5 selon le deuxième mode de réalisation.

Lorsqu'un installateur place les paires de crochets 114a, 114b et 115a, 115b face aux rainures 16, 17, la platine 106 étant inclinée d'un angle α par rapport à l'axe longitudinal B de la planche d'égout 5, les paires de crochets 114a, 114b et 115a, 115b peuvent être insérées respectivement dans les rainures 16, 17.

Dans cette position, lorsque l'installateur tourne la platine 106, dans le sens de la flèche 132, de manière à amener l'axe longitudinal de la platine 106 dans une position sensiblement perpendiculaire à l'axe longitudinal de la planche d'égout 5, les paires de crochets 114a, 114b et 115a, 115b ne peuvent plus sortir des rainures 16, 17. On notera que, de même que dans le premier mode de réalisation, la platine de fixation 106 peut se translater le long des rainures 16, 17.

L'assemblage entre la platine 106 et la planche d'égout 5 est réversible, tel que cela est représenté sur la figure 15.

Lorsque plusieurs platines de fixation 106 ont été montées sur la planche d'égout 5, l'ensemble est disposé au niveau du débordement de toiture 2 et l'installateur fixe les accessoires portés par les platines de fixation 106 sur la charpente 7 du bâtiment 1.

Bien que l'invention ait été décrite en relation avec plusieurs modes de réalisations particuliers, il est bien évident qu'elle n'y est nullement limitée et qu'elle comprend tous les équivalents techniques des moyens décrits ainsi que leurs combinaisons si celles-ci entrent dans le cadre de l'invention, telle que décrite dans les revendications.

## Revendications

1. Habillage (4) de débordement de toiture (2) d'un bâtiment (1), comportant une planche d'égout (5) et un dispositif de fixation, ledit dispositif de fixation comportant au moins deux platines de fixation (6, 106), chacune desdites platines de fixation (6, 106) comportant au moins deux éléments de fixation (14, 15, 114a, 114b, 115a, 115b) qui sont aptes à coopérer avec des éléments de maintien (16, 17) de la face arrière (10) de ladite planche d'égout (5), **caractérisé en ce que** lesdites platines de fixation (6, 106) sont mobiles en rotation par rapport auxdits éléments de maintien (16, 17), entre une position de libération, dans laquelle chacune desdites platines de fixation (6, 106) est libérable de ladite planche d'égout (5), et une position de verrouillage, dans laquelle chacune desdites platines de fixation (6, 106) est solidaire de ladite planche d'égout (5) dans une direction perpendiculaire à l'axe longitudinal de ladite planche d'égout (5), et **en ce que** ledit habillage (4) de débordement comporte en outre une planche de sous-face (8).

2. Habillage (4) de débordement selon la revendication 1, **caractérisé en ce que** lesdits éléments de maintien comprennent une rainure (16, 17) disposée sensiblement dans la direction longitudinale de ladite planche d'égout (5), ladite rainure (16, 17) presentant une section transversale sensiblement en forme de T, lesdits éléments de fixation (14, 15, 114a, 114b, 115a, 115b) étant aptes à être insérés dans ladite rainure (16, 17) lorsque chacune desdites platines de fixation (6, 106) est inclinée par rapport à l'axe longitudinal de ladite planche d'égout (5), ce qui correspond à ladite position de libération, les éléments de fixation (14, 15, 114a, 114b, 115a, 115b) étant aptes à se trouver bloqués dans ladite rainure (16, 17) lorsque, après l'insertion dans la rainure (16, 17), chacune desdites platines de fixation (6, 106) effectue une rotation l'amenant dans une position perpendiculaire à l'axe longitudinal de la planche d'égout (5), ce qui correspond à la position de verrouillage.

3. Habillage (4) de débordement selon la revendication 1, **caractérisé en ce que** lesdits éléments de maintien comprennent au moins deux rainures (16, 17) disposées de manière sensiblement parallèle l'une à l'autre, dans la direction longitudinale de ladite planche d'égout (5), chacune desdites rainures (16, 17) présentant une section transversale sensiblement en forme de T, lesdits éléments de fixation (14, 15, 114a, 114b, 115a, 115b) étant aptes être insérés respectivement dans chacune desdites rainures (16, 17) lorsque chacune desdites platines de fixation (6, 106) est inclinée par rapport à l'axe longitudinal de ladite planche d'égout (5), ce qui correspond à ladite position de libération, lesdits éléments de fixation (14, 15, 114a, 114b, 115a, 115b) étant aptes à se trouver respectivement bloqués dans chacune desdites rainures (16, 17) lorsque, après l'insertion dans les rainures (16, 17), chacune desdites platines de fixation (6, 106) effectue une rotation l'amenant dans une position perpendiculaire à l'axe longitudinal de la planche d'égout (5), ce qui correspond à la position de verrouillage.

4. Habillage (4) de débordement selon la revendication 3, **caractérisé en ce que** chacun desdits éléments de fixation (14, 15, 114a, 114b, 115a, 115b) peut être inséré dans chacune desdites rainures (16, 17), de manière à permettre deux positions opposées de chacune desdites platines de fixation (6, 106) par rapport à la planche d'égout (5).

5. Habillage (4) de débordement selon la revendication 3, **caractérisé en ce que** chacune desdites platines de fixation (6) est en plastique.

6. Habillage (4) de débordement selon la revendication 5, **caractérisé en ce que** chacun desdits éléments de fixation (14, 15) a une forme sensiblement trapézoïdale, les deux côtés parallèles (18a, 19a, 18b, 19b) du trapèze étant inclinés par rapport à l'axe reliant le centre desdits deux éléments de fixation (14, 15).

7. Habillage (4) de débordement selon la revendication 6, **caractérisé en ce que** lesdits éléments de fixation (14, 15) ont une largeur (d) inférieure à la largeur d'entrée (h) de chacune desdites rainures (16, 17) et une longueur (L) supérieure à la largeur d'entrée (h) de chacune des rainures.

8. Habillage (4) de débordement selon la revendication 5, **caractérisé en ce que** chacune desdites platines de fixation (6) comporte des orifices de vissage ou de clouage (20), pour permettre la fixation de chacune desdites platines de fixation (6) sur la charpente du bâtiment (1), un orifice de vissage ou de clouage comportant une zone interne médiane (21) dans laquelle une vis ou un clou peut être inséré sensiblement sans effort, ladite zone interne médiane (21) comportant un passage restreint adapté pour assurer un serrage de la vis ou du clou permettant son maintien dans ledit orifice de vissage ou de clouage.

9. Habillage (4) de débordement selon la revendication 5, **caractérisé en ce que** chacune desdites platines de fixation (6) comporte un méplat (23, 24) apte à générer un frottement dans chacune desdites rainures (16, 17), lorsque, étant engagée dans ladite rainure (16, 17) en position inclinée de libération, ladite platine de fixation (6) effectue la rotation destinée à l'amener en position de verrouillage, l'effort passager supplémentaire provoqué par ledit frottement créant un point dur qui empêche le mouvement inverse de se produire de façon involontaire.

10. Habillage (4) de débordement selon la revendication 5, **caractérisé en ce que** chacune desdites platines de fixation (6) a un contour dissymétrique.

11. Habillage (4) de débordement selon la revendication 5, **caractérisé en ce que** chacune desdites platines de fixation (6) présente sur sa surface d'appui avec ladite planche d'égout (5) des bossages (30, 31) aptes à déformer élastiquement ladite planche d'égout (5) pour augmenter l'effort nécessaire à la rotation de ladite platine de fixation (6) au début du mouvement de rotation, évitant un mouvement involontaire inverse, et annulant le jeu de l'assemblage entre ladite planche d'égout (5) et ladite platine de fixation (6) en position de verrouillage.

12. Habillage (4) de débordement selon la revendication 3, **caractérisé en ce que** chacune desdites platines (106) est en métal.

13. Habillage (4) de débordement selon la revendication 12, **caractérisé en ce que** les éléments de fixation (114a, 114b, 115a, 115b) sont réalisés par emboutissage, pliage et découpage de métaux en feuille.

14. Habillage (4) de débordement selon la revendication 12, **caractérisé en ce que** chacune desdites platines de fixation (106) comporte une partie plane (140) et un accessoire (145), ladite partie plane (140) comportant des fentes (143), chaque fente (143) étant apte à permettre l'assemblage dudit accessoire (145) avec ladite partie plane (140).

15. Habillage (4) de débordement selon la revendication 14, **caractérisé en ce que** l'accessoire (145) comporte une languette de retenue (147) apte à être déformée après emboitement de l'accessoire (145) dans la partie plane (140) pour verrouiller l'assemblage.

16. Habillage (4) de débordement selon la revendication 1, **caractérisé en ce que** ledit dispositif de fixation comporte en outre un profilé de maintien (12), la planche de sous-face (8) étant montée avec l'un de ses bords (8a) dans une rainure (9) de la face arrière de la planche d'égout (5) et l'autre bord (8b) dans une rainure (11) du profilé de maintien (12) apte à être fixé au bâtiment, la courbure de l'extrémité du flanc supérieur (35) de ladite rainure (11) du profilé de maintien (12) étant dirigée vers l'intérieur, de manière à préserver une distance entre ladite planche de sous-face (8) et une tête de vis utilisée pour la fixation du profilé de maintien (12) audit bâtiment (1).

17. Habillage (4) de débordement selon la revendication 16, **caractérisé en ce que** le flanc inférieur (38) de ladite rainure (11) du profilé de maintien (12) est déformable et rappelé élastiquement en direction de la planche de sous-face (8), pour permettre, en combinaison avec ledit flanc supérieur (35), un maintien efficace de ladite planche de sous-face (8).

## Claims

1. Building (1) roof eaves (2) trim (4), comprising a fascia board (5) and an attachment device, the said attachment device comprising at least two attachment plates (6 and 106), each of the said attachment plates (6 and 106) comprising at least two attachment elements (14, 15, 114a, 114b, 115a and 115b) which are suitable for co-operating with elements (16 and 17) for holding the rear face (10) of the said fascia board (5), **characterized in that** the said attachment plates (6 and 106) can be rotated with respect to the said holding elements (16 and 17), between a release position, in which each of the said attachment plates (6 and 106) is releasable from the said fascia board (5) and a lock position, in which each of the said attachment plates (6 and 106) is secured to the said fascia board (5) in a direction perpendicular to the longitudinal centre-line of the said fascia board (5), and **in that** the said eaves trim (4) also comprises a soffit board (8).

2. Eaves trim (4) according to Claim 1, **characterized in that** the said holding elements comprise a groove (16 and 17) arranged substantially in the longitudinal direction of the said fascia board (5), the said groove (16 and 17) having a cross section substantially in a T shape, the said attachment elements (14, 15, 114a, 114b, 115a and 115b) being suitable for being inserted in the said groove (16 and 17) when each of the said attachment pates (6 and 106) is inclined with respect to the longitudinal centre-line of the said fascia board (5), which corresponds to the said release position, the attachment elements (14, 15, 114a, 114b, 115a and 115b) being suitable for being locked in the said groove (16 and 17) when, after insertion in the groove (16 and 17), each of the said attachment plates (6 and 106) effects rotation bringing it into a position perpendicular to the longitudinal centre-line of the fascia board (5), which corresponds to the lock position.

3. Eaves trim (4) according to Claim 1, **characterized in that** the said holding elements comprise at least two grooves (16 and 17) arranged in a manner substantially parallel to one another, in the longitudinal direction of the said fascia board (5), each of the said grooves (16 and 17) having a cross section substantially in a T shape, the said attachment elements (14, 15, 114a, 114b, 115a and 115b) being suitable for being inserted in each of the said grooves (16 and 17) respectively when each of the said attachment pates (6 and 106) is inclined with respect to the longitudinal centre-line of the said fascia board (5), which corresponds to the said release position, the said attachment elements (14, 15, 114a, 114b, 115a and 115b) being suitable for being locked in each of the said grooves (16 and 17) respectively when, after insertion in the grooves (16 and 17), each of the said attachment plates (6 and 106) effects rotation bringing it into a position perpendicular to the longitudinal centre-line of the fascia board (5), which corresponds to the lock position.

4. Eaves trim (4) according to Claim 3, **characterized in that** each of the said attachment elements (14, 15, 114a, 114b, 115a and 115b) can be inserted in each of the said grooves (16 and 17), so that there can be two opposing positions of each of the said attachment plates (6 and 106) with respect to the fascia board (5).

5. Eaves trim (4) according to Claim 3, **characterized in that** each of the said attachment plates (6) is made of plastic.

6. Eaves trim (4) according to Claim 5, **characterized in that** each of the said attachment elements (14 and 15) is substantially trapezoidal in shape, the two parallel sides (18a, 19a, 18b and 19b) of the trapezium being inclined with respect to the centre-line connecting the centre of the said two attachment elements (14 and 15).

7. Eaves trim (4) according to Claim 6, **characterized in that** the said attachment elements (14 and 15) are of a width (d) which is smaller than the entry width (h) of each of the said grooves (16 and 17) and of a length (L) which is greater than the entry width (h) of each of the grooves.

8. Eaves trim (4) according to Claim 5, **characterized in that** each of the said attachment plates (6) comprises screwing or nailing holes (20) by means of which each of the said attachment plates (6) can be attached to the building (1) framework, a screwing or nailing hole comprising a median internal area (21) in which a screw or nail can be inserted substantially without effort, the said median internal area (21) comprising a restricted passage adapted for ensuring gripping of the screw or nail, whereby it can be held in the said screwing or nailing hole.

9. Eaves trim (4) according to Claim 5, **characterized in that** each of the said attachment plates (6) comprises a flat surface (23 and 24) suitable for generating friction in each of the said grooves (16 and 17) when, being engaged in the said groove (16 and 17) in the inclined release position, the said attachment plate (6) is made to rotate in order for it to be brought into the lock position, the supplementary transitory force caused by the said friction creating a hard spot which prevents the reverse movement from taking place unintentionally.

10. Eaves trim (4) according to Claim 5, **characterized in that** each of the said attachment plates (6) has an asymmetric outline.

11. Eaves trim (4) according to Claim 5, **characterized in that** each of the said attachment plates (6) has, on its surface supporting the said fascia board (5), bosses (30 and 31) suitable for elastically deforming the said fascia board (5) to increase the force necessary for rotating the said attachment plate (6) at the beginning of the rotation movement, preventing unintentional reverse movement and eliminating the play in the assembly between the said fascia board (5) and the said attachment plate (6) in the lock position.

12. Eaves trim (4) according to Claim 3, **characterized in that** each of the said plates (106) is made of metal.

13. Eaves trim (4) according to Claim 12, **characterized in that** the attachment elements (114a, 114b, 115a and 115b) are made by pressing, bending and cutting sheet metal.

14. Eaves trim (4) according to Claim 12, **characterized in that** each of the said attachment plates (106) comprises a flat part (140) and a fitting (145), the said flat part (140) comprising slots (143), each slot (143) being suitable for making possible the assembly of the said fitting (145) with the said flat part (140).

15. Eaves trim (4) according to Claim 14, **characterized in that** the fitting (145) comprises a retaining tongue (147) suitable for being deformed after insertion of the fitting (145) in the flat part (140) for locking the assembly together.

16. Eaves trim (4) according to Claim 1, **characterized in that** the said attachment device also comprises a holding section (12), the soffit board (8) being fitted with one of its edges (8a) in a groove (9) in the rear face of the fascia board (5) and the other edge (8b) in a groove (11) in the holding section (12) suitable for being attached to the building, the curvature of the end of the top side (35) of the said groove (11) in the holding section (12) being directed inwards so as to keep a distance between the said soffit board (8) and the head of a screw used for attaching the holding section (12) to the said building (1).

17. Eaves trim (4) according to Claim 16, **characterized in that** the bottom side (38) of the said groove (11) in the holding section (12) is deformable and returned elastically in the direction of the soffit board (8) so that there can be, in combination with the said top side (35), effective holding of the said soffit board (8).

## Patentansprüche

1. Traufenverblendung (4) eines Daches (2) eines Gebäudes (1) mit einem Traufenbrett (5) und einer Haltevorrichtung, wobei die Haltevorrichtung mindestens zwei Befestigungsplatten (6, 106) umfasst, wobei jede der Befestigungsplatten (6, 106) mindestens zwei Befestigungselemente (14, 15, 114a, 114b, 115a, 115b) umfasst, die mit den Halteelementen (16, 17) der Rückseite (10) des Traufenbrettes (5) zusammenzuwirken geeignet sind, **dadurch gekennzeichnet, dass** die Befestigungsplatten (6, 106) in Bezug auf die Halteelemente (16, 17) zwischen einer Freigabestellung, in der jede der Befestigungsplatten (6, 106) von dem Traufenbrett (5) lösbar ist, und einer Sperrstellung, in der jede der Befestigungsplatten (6, 106) senkrecht zu der Längsachse des Traufenbrettes (5) mit dem Traufenbrett (5) verbunden ist, drehbeweglich sind und dass die Dachtraufenverblendung (4) zudem ein Unterseitenbrett (8) umfasst.

2. Traufenverblendung (4) nach Anspruch 1, **dadurch gekennzeichnet, dass** die Halteelemente eine Rinne (16, 17) umfassen, die im Wesentlichen in Längsrichtung des Traufenbrettes (5) angeordnet ist, wobei die Rinne (16, 17) einen im Wesentlichen T-förmigen Querschnitt aufweist, wobei die Befestigungselemente (14, 15, 114a, 114b, 115a, 115b) in die Rinne (16, 17) eingeschoben zu werden geeignet sind, wenn jede der Befestigungsplatten (6, 106) in Bezug auf die Längsachse des Traufenbrettes (5) geneigt ist, was der Freigabestellung entspricht, wobei die Befestigungselemente (14, 15, 114a, 114b, 115a, 115b) in der Rinne (16, 17) festgestellt zu werden geeignet sind, wenn jede der Befestigungsplatten (6, 106) nach dem Einschieben in die Rinne (16, 17) eine Drehung ausführt, die sie in eine Stellung senkrecht zur Längsachse des Traufenbrettes (5) bringt, die der Sperrstellung entspricht.

3. Traufenverblendung (4) nach Anspruch 1, **dadurch gekennzeichnet, dass** die Halteelemente mindestens zwei Rinnen (16, 17) umfassen, die im Wesentlichen parallel zueinander in Längsrichtung des Traufenbrettes (5) angeordnet ist, wobei jede der Rinnen (16, 17) einen im Wesentlichen T-förmigen Querschnitt aufweist, wobei die Befestigungselemente (14, 15, 114a, 114b, 115a, 115b) jeweils in jede der Rinnen (16, 17) eingeschoben zu werden geeignet sind, wenn jede der Befestigungsplatten (6, 106) in Bezug auf die Längsachse des Traufenbrettes (5) geneigt ist, was der Freigabestellung entspricht, wobei die Befestigungselemente (14, 15, 114a, 114b, 115a, 115b) jeweils in jeder der Rinnen (16, 17) festgestellt zu werden geeignet sind, wenn jede der Befestigungsplatten (6, 106) nach dem Einschieben in die Rinnen (16, 17) eine Drehung ausführt, die sie in eine Stellung senkrecht zur Längsachse des Traufenbrettes (5) bringt, die der Sperrstellung entspricht.

4. Traufenverblendung (4) nach Anspruch 3, **dadurch gekennzeichnet, dass** jedes der Befestigungselemente (14, 15, 114a, 114b, 115a, 115b) in jede der Rinnen (16, 17) eingeschoben werden kann, um zwei entgegengesetzte Stellungen jeder der Befestigungsplatten (6, 106) in Bezug auf das Traufenbrett (5) zu ermöglichen.

5. Traufenverblendung (4) nach Anspruch 3, **dadurch gekennzeichnet, dass** jede der Befestigungsplatten (6) aus Kunststoff hergestellt ist.

6. Traufenverblendung (4) nach Anspruch 5, **dadurch gekennzeichnet, dass** jedes der Befestigungselemente (14, 15) im Wesentlichen trapezförmig ist, wobei die beiden parallelen Seiten (18a, 19a, 18b, 19b) des Trapezes in Bezug auf die Achse, die die Mitte der beiden Befestigungselemente (14, 15) miteinander verbindet, geneigt ist.

7. Traufenverblendung (4) nach Anspruch 6, **dadurch gekennzeichnet, dass** die Befestigungselemente (14, 15) eine Breite (d) aufweisen, die kleiner ist als die Eingangsbreite (h) jeder der Rinnen (16, 17), und eine Länge (L) aufweisen, die größer ist als die Eingangslänge (h) jeder der Rinnen.

8. Traufenverblendung (4) nach Anspruch 5, **dadurch gekennzeichnet, dass** jede der Befestigungsplatten (6) Schraub- oder Nagellöcher (20) umfasst, um die Befestigung jeder der Befestigungsplatten (6) an dem Tragwerk des Gebäudes (1) zu ermöglichen, wobei ein Schraub- oder Nagelloch einen inneren Mittelbereich (21) umfasst, in den eine Schraube oder ein Nagel im Wesentlichen ohne Kraftaufwand eingeführt werden kann, wobei der innere Mittelbereich (21) einen verengten Durchgang umfasst, der angepasst ist, um ein Anziehen der Schraube oder des Nagels zu ermöglichen, das sein halten in dem Schraub- oder Nagelloch ermöglicht.

9. Traufenverblendung (4) nach Anspruch 5, **dadurch gekennzeichnet, dass** jede der Befestigungsplatten (6) einen Steg (23, 24) umfasst, der eine Reibung in jeder der Rinnen (16, 17) zu erzeugen geeignet ist, wenn die Befestigungsplatte (6), die in geneigter Freigabestellung in der Rinne (16, 17) steckt, die Drehung ausführt, die dafür vorgesehen ist, sie in die Sperrstellung zu bringen, wobei die zusätzliche zeitweilige Kraft, die durch die Reibung hervorgerufen wird, eine harte Stelle erzeugt, die verhindert, dass die Gegenbewegung unbeabsichtigt ausgeführt wird.

10. Traufenverblendung (4) nach Anspruch 5, **dadurch gekennzeichnet, dass** jede der Befestigungsplatten (6) eine asymmetrische Kontur aufweist.

11. Traufenverblendung (4) nach Anspruch 5, **dadurch gekennzeichnet, dass** jede der Befestigungsplatten (6) an ihrer Fläche, mit der sie an dem Traufenbrett (5) anliegt, Erhebungen (30, 31) aufweist, die das Traufenbrett (5) elastisch zu verformen geeignet sind, um die für die Drehung der Befestigungsplatte (6) notwendige Kraft am Anfang der Drehbewegung zu erhöhen und eine unbeabsichtigte Gegenbewegung zu verhindern und das Montagespiel zwischen dem Traufenbrett (5) und der Befestigungsplatte (6) in der Sperrstellung aufzuheben.

12. Traufenverblendung (4) nach Anspruch 3, **dadurch gekennzeichnet, dass** jede der Befestigungsplatten (106) aus Metall hergestellt ist.

13. Traufenverblendung (4) nach Anspruch 12, **dadurch gekennzeichnet, dass** die Befestigungselemente (14, 15, 114a, 114b, 115a, 115b) durch Tiefziehen, Biegen und Schneiden von Metallblechen ausgeführt sind.

14. Traufenverblendung (4) nach Anspruch 12, **dadurch gekennzeichnet, dass** jede der Befestigungsplatten (106) einen flachen Teil (140) und ein Zubehörteil (145) umfasst, wobei der flache Teil (140) Schlitze (143) umfasst, wobei jeder Schlitz (143) den Zusammenbau des Zubehörteils (145) mit dem flachen Teil (140) zu ermöglichen geeignet ist.

15. Traufenverblendung (4) nach Anspruch 14, **dadurch gekennzeichnet, dass** das Zubehörteil (145) eine Haltezunge (147) umfasst, die nach dem Einschieben des Zubehörteils (145) in den flachen Teil (140) verformt zu werden geeignet ist, um den Zusammenbau festzustellen.

16. Traufenverblendung (4) nach Anspruch 1, **dadurch gekennzeichnet, dass** die Haltevorrichtung zudem ein Halteprofil (12) umfasst, wobei das Unterseitenbrett (8) an einer seiner Kanten (8a) in einer Nut (9) in der Rückseite des Traufenbrettes (5) und an der anderen Kante (8b) in einer Nut (11) in dem Halteprofil (12) befestigt ist, das an dem Gebäude befestigt zu werden geeignet ist, wobei die Krümmung des Endes der oberen Flanke (35) der Nut (11) des Halteprofils (12) nach innen gerichtet ist, um einen Abstand zwischen dem Unterseitenbrett (8) und einem Kopf einer Schraube zu halten, die zur Befestigung des Halteprofils (12) an dem Gebäude (1) verwendet wird.

17. Traufenverblendung (4) nach Anspruch 16, **dadurch gekennzeichnet, dass** die untere Flanke (3) der Nut (11) des Halteprofils (12) in Richtung des Unterseitenbrettes (8) elastisch verformbar und rückholbar ist, um in Verbindung mit der oberen Flanke (35) ein wirksames Halten des Unterseitenbrettes (8) zu ermöglichen.
